# EUROPÄISCHE PATENTSCHRIFT

(11) **EP 0 962 031 B1**
(45) Veröffentlichungstag und Bekanntmachung des Hinweises auf die Patenterteilung: **06.03.2002**
(21) Anmeldenummer: 97949874.8
(22) Anmeldetag: 06.11.1997
(51) Int. Cl.: H01P 1/20, H01P 9/00

(54) **ANORDNUNG ZUR ENTZERRUNG EINES FREQUENZSIGNALS, INSBESONDERE FÜR EINE SATELLITENKOMMUNIKATIONSANLAGE**
FREQUENCY SIGNAL EQUALIZING DEVICE, SPECIALLY FOR A SATELLITE COMMUNICATIONS FACILITY
DISPOSITIF POUR EGALISER UN SIGNAL DE FREQUENCE, NOTAMMENT POUR UNE INSTALLATION DE COMMUNICATION PAR SATELLITE

(30) Priorität: 26.02.1997 DE 19707675
(43) Veröffentlichungstag der Anmeldung: 08.12.1999
(73) Patentinhaber: ROBERT BOSCH GMBH, 70442 Stuttgart (DE)
(72) Erfinder: NEUMANN, Christian, D-70178 Stuttgart (DE); KLAUDA, Matthias, D-70499 Stuttgart (DE)
(86) Internationale Anmeldenummer: DE9702580
(87) Internationale Veröffentlichungsnummer: WO9838690

(56) Entgegenhaltungen:
- MANSOUR R R ET AL: "C-BAND EXTERNALLY-EQUALIZED SUPERCONDUCTIVE INPUT CHANNEL FILTERS" 1994 IEEE INTERNATIONAL MICROWAVE SYMPOSIUM-DIGEST, Bd. 1, 23. - 27.Mai 1994, SAN DIEGO (US), Seiten 187-190, XP000527267
- WEIGEL R ET AL: "NARROW-BAND YBCO SUPERCONDUCTING PARALLEL-COUPLED COPLANAR WAVEGUIDE BAND-PASS FILTERS AT 10 GHZ" 1993 IEEE MTT-S INTERNATIONAL MICROWAVE SYMPOSIUM-DIGEST, Bd. 3, 14.Juni 1993, ATLANTA (US), Seiten 1285-1288, XP000481232
- R. KNERR: "A MICROWAVE CIRCULATOR THAT'S SMALLER THAN A QUARTER" BELL LABORATORIES RECORD., Bd. 51, Nr. 3, März 1973, MURRAY HILL, NEW JERSEY US, Seiten 79-84, XP002058969
- HUANG F: "LOW LOSS QUASITRANSVERSAL MICROWAVE FILTERS WITH SPECIFIED AMPLITUDE AND PHASE CHARACTERISTICS" IEE PROCEEDINGS: MICROWAVES, ANTENNAS AND PROPAGATION, Bd. 140, Nr. 6, PART H, 1.Dezember 1993, Seiten 433-440, XP000420572

## Beschreibung

Die Erfindung betrifft eine Anordnung zur Entzerrung eines Frequenzsignals, insbesondere für eine Satellitenkommunikationsanlage, mit einem Kanalfilter und einem dem Kanalfilter nachgeschalteten Entzerrer.

### Stand der Technik

Es ist bekannt, bei der Übertragung von Informationen über eine Satellitenverbindung die Informationen in hochfrequente Signale umzuwandeln und diese zu übertragen. Um eine Vielzahl von Informationen gleichzeitig übertragen zu können, werden mehrere auswählbare Frequenzbänder des gesamten für eine Übertragung geeigneten Frequenzspektrums zur Übertragung einer Information verwendet. Diese hochfrequenten Signale werden von einer Bodenstation zu einem Satelliten und von diesem zu Empfängern übertragen. In den Satelliten erfolgt hierbei eine Umsetzung und Verstärkung der übertragenen Signale. Da an sich notwendige breitbandigen Verstärker nicht realisierbar sind, werden die Signale in relativ schmale Frequenzbänder zerlegt, diese Signale verstärkt und anschließend zu dem Ausgangssignal zusammengesetzt und dann übertragen.

Hierbei ist nachteilig, daß es zu sogenannten Laufzeitunterschieden zwischen den nieder-, mittel- und hochfrequenten Signalanteilen innerhalb eines schmalbandigen Frequenzbandes kommt. Diese Laufzeitunterschiede führen bei der anschließenden Zusammensetzung und Verstärkung der Signale zu Signalverfälschungen.

Um diese Laufzeitunterschiede auszugleichen, ist es bekannt, die Signale über einen Entzerrer zu führen, der einen Zirkulator aufweist. In dem Zirkulator wird das zu übertragende Signal eingekoppelt und durch gesteuerte Reflexionen innerhalb des Zirkulators einem Ausgangsanschluß zugeführt. Hierdurch wird die Gruppenlaufzeit des Signals reduziert, das heißt, die Übertragungszeit der nieder-, mittel- und hochfrequenten Signalanteile eines Signals erfolgt in einem kürzeren Zeitabstand. Aus C. M. Kudsia, Synthesis of Optimum Reflection-Type Microwave Equalizers, RCA Review, September 1997, Seite 571 ff, ist beispielsweise die Verwendung eines Mikrowellenentzerrers in Satellitenkommunikationsanlagen bekannt. Üblicherweise werden hierbei Hohlleiterresonatoren oder dielektrische Resonatoren mit nachgeschaltetem, kurzgeschlossenem Zweikreisfilter eingesetzt. Diese Resonatoren haben den Nachteil, daß sie relativ groß bauen und somit der Verwendung einer Vielzahl dieser Resonatoren in Satellitenkommunikationsanlagen, insbesondere im Satellit selber, Grenzen gesetzt sind.

Mansour R. R. et al.: "C-Band externally-equalized superconductive input channel filters", 1994 IEEE International Microwave Symposium-Digest, Bd. 1, 23. - 27. Mai 1994, San Diego (US), S. 187 - 190, beschreibt Filteranordnungen mit Laufzeitentzerrern, welche teilweise dielektrisch gefüllte Hohlleiter aufweisen.

Darüber hinaus ist allgemein bekannt, Filter in einer supraleitenden Planartechnik herzustellen. Diese weisen gegenüber bekannten Filtern und Entzerrern eine erhebliche Platz- und Gewichtsersparnis auf.

### Vorteile der Erfindung

Die erfindungsgemäße Anordnung mit den im Anspruch 1 genannten Merkmalen bietet den Vorteil, daß neben einer Platz- und Gewichtsreduzierung eine weitere Verkürzung der Gruppenlaufzeit erreicht wird. Dadurch, daß der Entzerrer aus einem zumindest teilweise supraleitenden Reflexions-Entzerrer besteht, der vorzugsweise einen Planarzirkulator und ein supraleitendes Reflexionsfilter aufweist, kann aufgrund der verwendeten Bauteile in supraleitender Planartechnik auf geringstem Einbauraum eine Entzerrung der Signale und eine Verringerung der Gruppenlaufzeit erfolgen. Über das Reflexionsfilter werden die niederfrequenten und höherfrequenten Signalanteile des zu übertragenden Signals eines bestimmten Frequenzbandes derart überlagert, daß deren Laufzeit der Laufzeit der mittelfrequenten Signalanteile angenähert wird, so daß die Variation der Gruppenlaufzeit drastisch verringert ist.

Vorteilhafte Ausgestaltungen der Erfindung ergeben sich aus den in den Unteransprüchen genannten Merkmalen.

### Zeichnungen

Die Erfindung wird nachfolgend in einem Ausführungsbeispiel anhand der zugehörigen Zeichnungen näher erläutert. Es zeigen:
- Figur 1: eine schematische Ansicht einer Anordnung zur Entzerrung eines Frequenzsignals;
- Figur 2: die Darstellung der Gruppenlaufzeit der einzelnen Bestandteile der Anordnung gemäß Figur 1 und
- Figur 3: die Darstellung einer Gruppenlaufzeit der gesamten Anordnung gemäß Figur 1.

### Beschreibung des Ausführungsbeispiels

In Figur 1 ist eine Anordnung 10 zur Entzerrung eines Frequenzsignals schematisch dargestellt. Die Anordnung 10 besitzt ein Kanalfilter 12, an dessen Eingangsanschluß 14 ein Frequenzsignal anliegt. An einem Ausgangsanschluß 16 des Kanalfilters 12 ist ein Entzerrer 18 angeschlossen. Der Entzerrer 18 weist einen Zirkulator 20 und ein Reflexionsfilter 22 auf. Der Zirkulator 20 ist mit einem ersten Anschluß 24 mit dem Ausgangsanschluß 16 des Kanalfilters 12 verbunden. Ein zweiter Anschluß 26 des Zirkulators 20 ist mit dem Reflexionsfilter 22 verbunden und an einem Ausgangsanschluß 28 liegt das entzerrte Frequenzsignal an.

Sowohl das Kanalfilter 12, der Zirkulator 20 und das Reflexionsfilter 22 sind in einer supraleitenden Planartechnik ausgeführt. Da Aufbau und Wirkungsweise von in supraleitender Planartechnik ausgebildeten Bauelementen allgemein bekannt sind, soll hier nicht näher darauf eingegangen werden. Das Kanalfilter 12 ist beispielsweise ein 8-Kreisfilter. Das Reflexionsfilter 22 ist beispielsweise ein Mikrostreifen- oder Koplanarfilter, während der Zirkulator 20 ein Y-Mikrostreifenleitungszirkulator ist.

Das Reflexionsfilter 22 weist eine Einkoppelleitung 30 auf, die mit dem Anschluß 26 des Zirkulators 20 verbunden ist. Ferner ist wenigstens ein Paar miteinander verkoppelter Planarresonatoren 32 vorgesehen.

Die Einkoppelleitung 30 ist zu dem Zirkulator 20, insbesondere dessen Anschluß 26, widerstandsangepaßt. Hierdurch erfolgt eine Anpassung der Öffnungsweite des Anschlusses 26 zu der Öffnungsweite der Einkoppelleitung 30, so daß hinsichtlich eines Reflexionsverhaltens ein optimaler Anschlußübergang erzielt wird. Hierdurch werden Reflexionsverluste vermieden.

Die in Figur 1 dargestellte Anordnung 10 zeigt folgende Funktion:

Ein am Eingangsanschluß 14 anliegendes Frequenzsignal wird durch das Kanalfilter 12 bandbegrenzt, das heißt, lediglich ein schmales Frequenzband wird herausgefiltert. Das Eingangssignal liegt beispielsweise im Gigahertzbereich (Mikrowelle), beispielsweise von 3,4 bis 4,2 GHz, an. Aus diesem Eingangssignal wird durch das Kanalfilter 12 das schmale Frequenzband ausgefiltert. Die Filterung erfolgt entsprechend der Auslegung des Kanalfilters 12. Dieses schmale Frequenzband soll einem den Ausgangsanschluß 28 der Anordnung 10 nachfolgenden Verstärker zugeführt werden. Die einzelnen Frequenzen des ausgefilterten schmalen Frequenzbandes besitzen aufgrund ihrer unterschiedlichen Frequenz eine unterschiedliche Laufzeit, so daß ihre Verstärkung und anschließende Wiederzusammensetzung zu dem verstärkten Ausgangssignal zu Signalverfälschungen führen würde. So sind die nieder- und höherfrequenten Signalanteile des am Ausgangsanschluß 16 anliegenden Frequenzsignals bekanntermaßen langsamer als die mittelfrequenten Signalanteile. Insgesamt ergibt sich ein Gruppenlaufzeitunterschied von zirka 20 bis 40 ns.

In Figur 2 ist beispielhaft die Grupppenlaufzeit der Frquenzanteile des am Eingangsanschluß 14 anliegenden Frequenzsignals über der Frequenz aufgetragen. Die obere durchgezogene Linie verdeutlicht die Gruppenlaufzeit im Kanalfilter 12. Es wird deutlich, daß zwischen dem niedrigen Frequenzbereich bei 3,885 GHz und dem höheren Frequenzbereich bei 3,920 GHz sowie dem mittleren Frequenzbereich bei zirka 3,900 bis 3,905 GHz ein Laufzeitunterschied von zirka 15 ns (von zirka 28 bis zirka 42 ns) besteht.

Die einzelnen Signalanteile werden in den Zirkulator 20 eingespeist. Über den Zirkulator 20 werden die Frequenzsignale an den Anschluß 26 geleitet und von dort über die Einkoppelleitung 30 den Planarresonatoren 32 zugeführt. Die Signale werden von den Planarresonatoren 32 reflektiert und über die Einkoppelleitung 30 und den Anschluß 26 wiederum dem Resonator des Zirkulators 20 zugeführt. Von dort erfolgt eine Reflexion an den Ausgangsanschluß 28 des Zirkulators 20.

Für die nieder-, mittel- und hochfrequenten Anteile der Teilsignale ergeben sich unterschiedliche Reflexionsbedingungen in dem Reflexionsfilter 22. Hierdurch ergibt sich eine Gruppenlaufzeit der einzelnen teilfrequenten Signale, wie sie beispielsweise mit der gepunkteten Linie in Figur 2 dargestellt ist. Der Entzerrer 18, der aus dem Zirkulator 20 und dem Reflexionsfilter 22 besteht, ist derart ausgebildet, daß die Laufzeit der niederfrequenten und höherfrequenten Frequenzsignale geringer ist als die Laufzeit der mittelfrequenten Signalanteile. Über das Frequenzband betrachtet weist die Laufzeit des Entzerrers 18 eine ansteigende Parabel in den Bereichen auf, in denen die Laufzeiten im Kanalfilter 12 eine absteigende Parabel aufweisen. Andererseits weist die Laufzeit im Entzerrer 18 in dem Frequenzbereich eine abfallende Parabel auf, in dem die Laufzeit im Kanalfilter eine ansteigende Parabel aufweist. Aufgrund dieser Auslegung ergibt sich das in Figur 3 dargestellte Signal der Gruppenlaufzeit über der Frequenz. Durch Überlagerung der Laufzeiten der einzelnen Frequenzanteile ergibt sich ein parabelförmiger Verlauf über der Frequenz, der einen Gruppenlaufzeitunterschied, das heißt, der Abstand von der langsamsten Laufzeit zur schnellsten Laufzeit, von zirka 3 ns (von zirka 38 bis zirka 41 ns) zeigt.

Es wird deutlich, daß die Gruppenlaufzeitunterschiede als Funktion der Frequenz der gesamten Anordnung 10 drastisch reduziert sind. Je nach Bandbreite des Frequenzsignals können Gruppenlaufzeiten von unter 2 ns erzielt werden. Diese Laufzeitunterschiede innerhalb eines Kanals führen zu keiner signifikanten Signalverfälschung bei einer nachfolgenden Verstärkung und Zusammensetzung der Ausgangsinformation. Neben der drastischen Verringerung der Gruppenlaufzeit wird gleichzeitig durch einen Aufbau der Anordnung 10 in supraleitender Planartechnik eine Platz- und Gewichtsersparnis erreicht. Derartige Anordnungen 10 sind geeignet, in Satelliten einer Satellitenkommunikationsanlage eingesetzt zu werden.

## Patentansprüche

1. Anordnung zur Entzerrung eines Frequenzsignals, insbesondere für eine Satellitenkommunikationsanlage, mit einem Kanalfilter (12) und einem dem Kanalfilter nachgeschalteten Entzerrer (18), wobei der Entzerrer ein zumindest teilweise supraleitender Reflexions-Entzerrer ist, **dadurch gekennzeichnet, daß** das Kanalfilter (12) und der Entzerrer (18) planar sind und daß der Reflexions-Entzerrer ein als Mikrostreifenfilter oder als Koplanarfilter ausgebildetes supraleitendes Reflexionsfilter (22) aufweist.

2. Anordnung nach Anspruch 1, **dadurch gekennzeichnet, daß** der Entzerrer (18) einen Planarzirkulator (20) aufweist.

3. Anordnung nach einem der vorhergehenden Ansprüche, **dadurch gekennzeichnet, dass** der Planarzirkulator (20) ein Mikrostreifenzirkulator ist.

4. Anordnung nach einem der vorhergehenden Ansprüche, **dadurch gekennzeichnet, dass** die Einkopplung des Reflexionsfilters (22) am Zirkulator (20) über eine Einkoppelleitung (30) erfolgt.

5. Anordnung nach Anspruch 4, **dadurch gekennzeichnet, dass** die Einkoppelleitung (30) widerstandsangepasst ist.

6. Anordnung nach einem der vorhergehenden Ansprüche, **dadurch gekennzeichnet, dass** das Reflexionsfilter (22) wenigstens einen Planarresonator (32) aufweist.

## Claims

1. Arrangement for equalizing a frequency signal, in particular for a satellite communications installation, having a channel filter (12) and an equalizer (18) connected downstream of the channel filter, the equalizer being an at least partially superconductive reflection equalizer, **characterized in that** the channel filter (12) and the equalizer (18) are planar, and **in that** the reflection equalizer has a superconductive reflection filter (22) in the form of a microstrip filter or in the form of a coplanar filter.

2. Arrangement according to Claim 1, **characterized in that** the equalizer (18) has a planar circulator (20).

3. Arrangement according to one of the preceding claims, **characterized in that** the planar circulator (20) is a microstrip circulator.

4. Arrangement according to one of the preceding claims, **characterized in that** the reflection filter (22) is input at the circulator (20) by means of an input line (30).

5. Arrangement according to Claim 4, **characterized in that** the input line (30) is resistance-matched.

6. Arrangement according to one of the preceding claims, **characterized in that** the reflection filter (22) has at least one planar resonator (32).

## Revendications

1. Dispositif d'égalisation d'un signal de fréquence, notamment pour une installation de communication par satellite, comprenant un filtre de voie (12) et un égaliseur (18) en aval du filtre de voie, l'égaliseur étant un égaliseur par réflexion, au moins en partie supraconducteur,
**caractérisé en ce que**
le filtre de voie (12) et l'égaliseur (18) sont des éléments en technique planaire et l'égaliseur par réflexion est un filtre à réflexion (22) supraconducteur en forme de filtre à microbandes ou de filtre coplanaire.

2. Dispositif selon la revendication 1,
**caractérisé en ce que**
l'égaliseur (18) est un circulateur planaire (20).

3. Dispositif selon l'une quelconque des revendications précédentes,
**caractérisé en ce que**
le circulateur planaire (20) est un circulateur à microbandes.

4. Dispositif selon l'une quelconque des revendications précédentes,
**caractérisé en ce que**
l'injection du filtre de réflexion (22) au niveau du circulateur (20) se fait par une ligne de découplage (30).

5. Dispositif selon la revendication 4,
**caractérisé en ce que**
la ligne de découplage (30) est adaptée en résistance.

6. Dispositif selon l'une quelconque des revendications précédentes,
**caractérisé en ce que**
le filtre à réflexion (22) comporte au moins un résonateur planaire (32).
